# NEUE EUROPÄISCHE PATENTSCHRIFT

(11) **EP 3 642 372 B2**
(45) Veröffentlichungstag und Bekanntmachung des Hinweises auf die Entscheidung über den Einspruch: **14.01.2026**
(45) Hinweis auf die Patenterteilung: 26.05.2021
(21) Anmeldenummer: 18729646.2
(22) Anmeldetag: 05.06.2018
(51) Int. Cl.: C21D 11/00, C21D 9/56

(54) **VERFAHREN ZUM BETREIBEN EINES GLÜHOFENS**
METHOD FOR OPERATING AN ANNEALING SURFACE
PROCÉDÉ PERMETTANT DE FAIRE FONCTIONNER UN FOUR DE RECUIT

(30) Priorität: 20.06.2017 DE 102017210230
(43) Veröffentlichungstag der Anmeldung: 29.04.2020
(73) Patentinhaber: SMS group GmbH, 41069 Mönchengladbach (DE)
(72) Erfinder: DAUBE, Thomas, 47279 Duisburg (DE); JAENECKE, Markus, 42653 Solingen (DE); KÜMMEL, Lutz, 41363 J chen (DE); SOMMERS, Ulrich, 40627 D sseldorf (DE); LHOEST, Alexandre, 4700 Eupen (BE)
(74) Vertreter: Kross, Ulrich
(86) Internationale Anmeldenummer: PCT/EP2018/064722
(87) Internationale Veröffentlichungsnummer: WO 2018/234028

(56) Entgegenhaltungen:
- EP-A1- 0 350 173
- EP-A1- 2 177 892
- EP-B1- 2 742 158
- WO-A1-2016/189144
- WO-A1-2016/210084
- WO-A1-2017/157692
- CN-A- 102 392 119
- JP-A- 2015 059 226
- JP-A- H05 263 147
- JP-A- H10 130 742
- JP-A- H11 153 581
- KR-A- 20040 055 855
- US-A- 5 673 368
- US-A- 5 673 368
- US-A1- 2010 219 567
- US-A1- 2014 175 713
- US-A1- 2016 102 916
- Prof. Thienel, Institute for Construction Materials, Faculty of Civil Engineering and Surveying at the Bundeswehr University in Munich, Werkstoffe I, Chemie und Eigenschaften metallischer Werkstoffe, -Stahl undNE-Metalle- Herbsttrimester 2014, pp. 1-3, e in particolare pp. 36-53
- Valeria I. et al, Effect of carbon content on microstructure and mechanical properties of dual phase steels, technical paper in International Congress of Science and Technology of Metallurgy and Materials, SAM - CONAMET 2013,pubblicato in Procedia Materials Science 8 (2015) 1047 1056__
- Wieland-(Werke) "Technische Berufsausbildung”, MechanikUmformen, Fertigungsverfahren bzw. Lehrgang Werksunterricht Vm3 -Walzen: Laminazione a caldo e afreddo, versione 02, luglio 2013, copertina e pag. 1 e soprattutto pag. 16-21 e segg. Questo allegato A3 estatopubblicato su Internet fino al 2021
- Berrenberg, T., "Trattamento termico a breve termine di rame e leghe di rame nel laboratorio materiali in condizioni di ricottura come nelle linee di lavorazione continua dei nastri”, nella rivista “Metall”, 66° anno 11/2012, pp. 505-509
- YAHIRO K ET AL: "DEVELOPMENT OF STRIP TEMPERATURE CONTROL SYSTEM FOR A CONTINUOUS ANNEALING LINE", PLENARY SESSION, EMERGING TECHNOLOGIES, AND FACTORY AUTOMATION. MAUI, NOV. 15 - 19, 1993; [PROCEEDINGS OF THE INTERNATIONAL CONFERENCE ON INDUSTRIAL ELECTRONICS, CONTROL, AND INSTRUMENTATION (IECON)], NEW YORK, IEEE, US, vol. 1, 15 November 1993 (1993-11-15), pages 481 - 486, XP000451844
- VALLEE G ET AL: "LIGNE DE RECUIT TOUT ASYNCHRONE POUR UGINE GUEUGNON", REVUE DE METALLURGIE - CAHIERS D'INFORMATIONS TECHNIQUES, REVUE DE METALLURGIE. PARIS, FR, vol. 90, no. 6, 1 June 1993 (1993-06-01), pages 843 - 847, XP000393745, ISSN: 0035-1563
- SMITH M A ET AL: "APPLICATION OF DISTRIBUTED CONTROL ON UPI'S KM/CAL", AISE STEEL TECHNOLOGY, AISE, PITTSBURG, PA, US, vol. 70, no. 6, 1 June 1993 (1993-06-01), pages 17 - 22, XP000387767, ISSN: 0021-1559

## Beschreibung

Die in dem EP - Patent EP 2 742 158 B1 beanspruchte Regelung der Materialeigenschaft eines Metallbandes auf eine gewünschte Soll-Materialeigenschaft inklusive einer Simulation von Ist-Materialeigenschaften eines Metallbandes mit Hilfe eines computergestützten Modells erfordert viel Rechnerleistung und Rechenzeit. Die Regelung erfolgt durch eine interaktive Modifikation von Prozessparametern, Temperatur und/oder Geschwindigkeit so, dass sich daraus die gewünschten Materialeigenschaften für das Metallband ergeben. Die erhöhte Rechenzeit ist nachteilig, weil sie in einer Reduktion der möglichen Berechnungsfälle bzw. Iterationsschritte resultiert.

Der Aufsatz Yahiro K et al: "Development of strip temperature control system for a continuous annealing line", Plenary Session, Emerging Technologies, and Factory Automation. MAUl, Nov. 15 - 19, 1993; [Proceedings of the International Conference on Industrial Electronics, Control, and Instrumentation (IECON)], New York, IEEE, Us, Bd. 1, 15. November 1993 (1993-11-15, Seiten 481 - 486, XP000451844 offenbart ein Verfahren zum Betreiben eines Glühofens zum Glühen eines Metallbandes mit folgenden Schritten: Gemäß Patentanspruch 1: Vorgeben mindestens einer gewünschten Soll-Materialeigenschaft, die einen Punkt oder einen Abschnitt des Metallbandes aufweisen soll nach Durchlaufen des Glühofens; Bereitstellen von mindestens einer Information (E) über das Metallband vor oder in dem Glühofen; Berechnen einer Soll-Temperaturverteilung und/oder einer Soll-Geschwindigkeit des Metallbandes in dem Glühofen mit Hilfe eines computergestützten Modells in Abhängigkeit der gewünschten Soll-Materialeigenschaft und der Information über das Metallband; und Einstellen der Soll-Temperaturverteilung und/oder der Soll-Geschwindigkeit des Metallbandes in dem Glühofen mit Hilfe einer Ofensteuerung als Stellglied.

Der Aufsatz von Vallee G et al: "Ligne de recuit tout asynchrone pour ugine gueugnon", Revue de Metallurgie - Cahiers d'Informations Techniques, Revue de Metallurgie. Paris, FR, Bd. 90, Nr. 6, 1. Juni 1993 /1993-06-01), Seiten 843-847, XP000393745, ISSN: 0035-1563 offenbart ein ähnliches Verfahren wie der zuvor erwähnte Aufsatz von Yahiro, wobei jedoch die Eigenschaften des zu behandelnden Metallbandes und die tatsächlichen Eigenschaften des Verfahrens in einem Modell verwendet werden, um die für den Ofen zu verwendende Geschwindigkeit und Temperatur zu bestimmen.

Die US-Patentanmeldung US 5, 673 368 A offenbart ebenfalls ein Verfahren zu Betreiben eines Glühofens unter Verwendung eines computergestützten Modells. Dieses Modell wird gemäß der US-Patentanmeldung nach einem vollständigen Wärmebehandlungszyklus jeweils angepasst.

Der Aufsatz von Smith M A et al: "Application of distributet control on UPI'S KM/CAL", Aise Steel Technology, Aise, Pittsburg, PA, US, Bd. 70, Nr. 6, 1 Juni 1993 (1993-06-01), Seiten 17-22, XP000387767, ISSN: 0021-1559 offenbart ein Verfahren zum Betreiben eines Glühofens zum Glühen eines Metallbandes gemäß dem Oberbegriff des Patentanspruchs 1.

Der Erfindung liegt die Aufgabe zugrunde, ein bekanntes Verfahren zum Betreiben eines Glühofens zum Glühen eines Metallbandes im Hinblick auf eine Verbesserung der Produktqualität und eine Erhöhung der Ausbringung weiterzubilden.

Diese Aufgabe wird durch das im Patentanspruch 1 beanspruchte Verfahren gelöst.

Das gemäß Anspruch 1 beanspruchte Verfahren stellt eine Steuerung, aber keine Regelung dar. Im Rahmen dieser Steuerung erfolgt die Berechnung und Vorgabe einer Soll-Temperaturverteilung und / oder einer Soll-Geschwindigkeit des Metallbandes in dem Glühofen so, dass das Metallband nach Verlassen des Glühofens eine gewünschte Soll-Materialeigenschaft aufweist. Das Vorliegen dieser gewünschten Soll-Materialeigenschaft wird im Rahmen des in Anspruch 1 beanspruchten Verfahrens - anders als bei einer Regelung - nicht überwacht; insbesondere erfolgt kein Vergleich der gewünschten Soll-Materialeigenschaft mit einer gemessenen Ist-Materialeigenschaft des Metallbandes hinter dem Ausgang der Glühe zwecks Bildung einer Materialeigenschaft-Regeldifferenz und es erfolgt keine Regelung dieser Regeldifferenz auf Null.

Der Begriff "Temperaturverteilung" bezieht sich streng genommen jeweils auf einen Abschnitt des Metallbandes. Im Sinne der vorliegenden Beschreibung impliziert der Begriff "Temperaturverteilung" jedoch auch einen singulären Temperaturwert an einer bestimmten Stelle des Metallbandes.

Der Begriff "Glühofen" im Sinne der vorliegenden Beschreibung schließt neben Heizeinrichtungen auch die Heizeinrichtungen in Durchlaufrichtung nachgelagerte Kühleinrichtungen mit ein.

Die Berechnung und Vorgabe einer Soll-Temperaturverteilung und / oder einer Soll-Geschwindigkeit des Metallbandes in dem Glühofen ist weniger rechenzeitintensiv als die Simulation von Materialeigenschaften. Außerdem erfolgt im Rahmen der beanspruchten Steuerung keine Rückkopplung einer Prozessgröße. Insgesamt ist damit eine Erhöhung der Ausbringung möglich.

Das beanspruchte Verfahren ist ausgebildet, eine gewünschte Selbst-Korrektur bzw. Selbst-Adaption auszuführen. Zu diesem Zweck wird die Ist-Materialeigenschaft des Metallbandes nach Durchlauf durch den Glühofen gemessen, und es werden eine Vergleichs-Temperaturverteilung und / oder eine Vergleichs-Geschwindigkeit des Metallbandes in dem Glühofen mit Hilfe des computergestützten Modells des Glühofens in Abhängigkeit der gemessenen Ist-Materialeigenschaft und bereitgestellter Informationen über das Metallband vor oder in dem Glühofen berechnet. Es erfolgt dann eine Anpassung der Temperaturverteilung und / oder der Geschwindigkeit des Metallbandes in dem Glühofen an die zuvor ermittelte Vergleichs-Temperaturverteilung und / oder die Vergleichsgeschwindigkeit durch geeignetes Adaptieren des computergestützten Modells.

Anders ausgedrückt: Im Rahmen der Selbst-Korrektur bzw. Selbst-Adaption ist vorgesehen, das Verfahren nach Anspruch 1 zur Vorgabe einer Temperaturverteilung und / oder der Geschwindigkeit des Metallbandes in dem Glühofen durchzuführen mit dem einzigen Unterschied, dass dem Computermodell anstelle der Soll-Materialeigenschaft die tatsächlich gemessene Materialeigenschaft des Metallbandes nach Durchlauf durch den Glühofen als Eingangsgröße zugeführt wird. Zur besseren begrifflichen Unterscheidung werden in diesem Fall die Ausgangsgrößen des computergestützten Modells Vergleichsgrößen genannt, hier konkret die Vergleichs-Temperaturverteilung und / oder die Vergleichs-Geschwindigkeit. Die tatsächliche Temperaturverteilung und / oder die tatsächliche Geschwindigkeit des Metallbandes im Glühofen werden als Ist-Größen erfasst und mit den zuvor berechneten Vergleichsgrößen verglichen. Aus diesem Vergleich kann eine Abweichung ungleich Null für die Temperaturverteilung und / oder für die Geschwindigkeit des Metallbandes in dem Glühofen resultieren. In einer Adaptionswert-Berechnungseinheit wird dann nachfolgend mindestens ein geeigneter Adaptionswert auf Basis der besagten Abweichungen berechnet. Das computergestützte Modell wird dann nachfolgend mit Hilfe des berechneten Adaptionswertes adaptiert. Das oben beschriebene erfindungsgemäße Verfahren zum Betreiben eines Glühofens wird dann für zukünftige Metallbänder vorzugsweise mit dem adaptierten computergestützten Modell durchgeführt. Daraus resultieren dann optimierte Soll-Temperaturverteilungen und / oder Soll-Geschwindigkeiten für das Metallband, die mit Hilfe einer Ofensteuerung als Stellglied in dem Glühofen eingestellt werden.

Gemäß einem Ausführungsbeispiel der Erfindung kann das computergestützte Modell z. B. mit einer Erfahrungsdatenbank oder mit einem statistischen Modell oder mit hinterlegten Glühkurven arbeiten und ist daher für jede Stahlsorte einsetzbar. Gerade bei neuentwickelten Stahlsorten kann dieses Modell sofort eingesetzt werden. Im Unterschied zu einem physikalischen Modell, welches für jede neue Stahlsorte erst implementiert werden muss, ist das erfindungsgemäß verwendete statistische Modell einfacher zu generieren.

Gemäß einem weiteren bevorzugten Ausführungsbeispiel erfolgt das Adaptieren des computergestützten Modells nicht während des Durchlaufens desjenigen Metallbandes durch den Glühofen, auf Basis von dessen gemessener oder simulierter Ist-Materialeigenschaft die Berechnung des mindestens einen Adaptionswertes bzw. die Adaption des computergestützten Modells erfolgt war. Stattdessen erfolgt die Adaption vorzugsweise erst für zukünftig zu glühende Metallbänder.

Der Begriff "Materialeigenschaft des Metallbandes", egal ob Soll- oder Ist-Größe, meint im Rahmen der vorliegenden Beschreibung beispielsweise die Streckgrenze, die Zugfestigkeit, die Bruchdehnung oder die Gleichmaßdehnung des Metallbandes nach dessen Durchlauf durch den Glühofen.

Weitere vorteilhafte Ausgestaltungen des erfindungsgemäßen Verfahrens sind Gegenstand der abhängigen Ansprüche.

Der Beschreibung sind zwei Figuren beigefügt, wobei
Figur 1 das erfindungsgemäße Verfahren; und
Figur 2 die erfindungsgemäße Adaption des computergestützten Modells veranschaulicht.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 veranschaulicht das erfindungsgemäße Verfahren zum Betreiben eines Glühofens 200. In dem Glühofen 200 wird Metallband 100 geglüht, während es durch den Glühofen in Pfeilrichtung hindurchläuft. Kernelement des erfindungsgemäßen Verfahrens ist die Berechnung einer Soll-Temperaturverteilung T_{Soll} und / oder einer Soll-Geschwindigkeit V_{Soll} für das Metallband in dem Glühofen. Diese Berechnung erfolgt mit Hilfe eines computergestützten Modells 220 des Glühofens in Abhängigkeit einer vorgegebenen gewünschten Soll-Materialeigenschaft ME_{Soll} des Metallbandes sowie in Abhängigkeit von Informationen E über das Metallband. Die Informationen betreffen Eigenschaften des Metallbandes vor oder in dem Glühofen 200 oder sie betreffen Informationen über vorangegangene Bearbeitungsschritte bei der Herstellung des Metallbandes. Bezüglich einer weitergehenden Bedeutung der Begriffe "Materialeigenshaft" sei an dieser Stelle auf die oben im allgemeinen Teil der Beschreibung gegebene Definition verwiesen.

Nach erfolgter Berechnung der Soll-Temperaturverteilung T_{Soll} und / oder der Soll-Geschwindigkeit V_{Soll} durch das computergestützte Modell 220 werden die entsprechenden Werte an eine Ofensteuerung 230 als Stellglied ausgegeben und von dieser in dem Glühofen 200 realisiert bzw. eingestellt. Das besagte Einstellen der Soll-Temperaturverteilung und / oder der Soll-Geschwindigkeit V_{Soll} des Metallbandes in dem Glühofen erfolgt mit dem Ziel, die Ist-Materialeigenschaft ME_{Ist} des Metallbandes hinter dem Glühofen in die vorgegebene gewünschte Soll-Materialeigenschaft ME_{Soll}, ebenfalls hinter dem Glühofen, zu überführen.

Das Berechnen der Soll-Temperaturverteilung T_{Soll} und / oder der Soll-Geschwindigkeit V_{Soll} des Metallbandes in dem Glühofen erfolgt, solange sich noch mindestens ein Punkt oder ein Abschnitt des Metallbandes auf den sich die besagte Soll-Materialeigenschaft ME_{Soll} des Metallbandes bezieht, vor oder in dem Glühofen befindet.

Das computergestützte Modell 220 kann bei der Berechnung der Soll-Temperaturverteilung T_{Soll} in dem Glühofen 200 und / oder bei der Berechnung der Soll-Geschwindigkeit V_{Soll}, mit welcher das Metallband den Glühofen 200 durchläuft, auf eine Erfahrungsdatenbank, ein statistisches Modell und / oder auf hinterlegte Glühkurven zurückgreifen.

Um die Qualität des erfindungsgemäßen Verfahrens zum Betreiben des Glühofens 200 stetig zu verbessern, sieht das erfindungsgemäße Verfahren optional eine gelegentliche Adaption des computergestützten Modells 220 vor, siehe Figur 2. Für diese Adaption sieht das erfindungsgemäße Verfahren folgende Teilschritte vor:
- Messen der Ist-Materialeigenschaft ME_{Ist} des Metallbandes 100 nach Durchlauf durch den Glühofen 200, siehe Figur 1. Die Messung erfolgt vorzugsweise an dem Punkt oder Abschnitt des Metallbandes, für den die gewünschte Soll-Materialeigenschaft vorgegeben wurde.
- Berechnen einer Vergleichstemperaturverteilung T_{Vgl} und / oder einer Vergleichsgeschwindigkeit V_{Vgl} des Metallbandes 100 in dem Glühofen mit Hilfe des computergestützten Modells 220 in Abhängigkeit der gemessenen Ist-Materialeigenschaft ME_{Ist} des Metallbandes 100 und in Abhängigkeit der bereitgestellten Informationen E über das Metallband vor oder in dem Glühofen 200.

Die Vergleichstemperaturverteilung T_{Vgl} und Vergleichsgeschwindigkeit V_{Vgl} werden zwar mit demselben Computermodell 220 unter Berücksichtigung derselben Informationen E über das Metallband als erster Eingangsgröße berechnet wie die Soll-Temperaturverteilung und die Soll-Geschwindigkeit des Metallbandes in dem Glühofen gemäß Figur 1. Allerdings berücksichtigt das Computermodell 220 für die Berechnung der Vergleichsgrößen als zweite Eingangsgröße nicht die gewünschte Soll-Materialeigenschaft ME_{Soll}, sondern die tatsächlich hinter dem Glühofen gemessene Ist-Materialeigenschaft ME_{Ist} des Metallbandes. Die Temperaturverteilung und / oder die Geschwindigkeit des Metallbandes in dem Glühofen werden dann an die berechneten entsprechenden Vergleichsgrößen, d. h. die Vergleichstemperaturverteilung T_{Vgl} und / oder die Vergleichs-Geschwindigkeit V_{Vgl} angepasst durch ein entsprechend geeignetes Adaptieren des computergestützten Modells 220.

Konkret umfasst die besagte Anpassung folgende Teilschritte; siehe Figur 2:
Die Ist-Temperaturverteilung T_{Ist} und / oder Ist-Geschwindigkeit V_{Ist} des Metallbandes 100 in dem Glühofen 200 wird/werden messtechnisch erfasst; siehe Figuren 1 und 2. Diese Messgrößen werden in einer Vergleichseinrichtung 250 mit den zuvor berechneten zugehörigen Vergleichsgrößen verglichen; d. h. es werden gegebenenfalls eine Temperaturabweichung ΔT und / oder eine Geschwindigkeits-abweichung ΔV ermittelt: ΔT = T_{Vgl} - T_{Ist}, ΔV = V_{Vgl} - V_{Ist}.

Zumindest eine dieser Abweichung findet Eingang in eine AdaptionswertBerechnungseinrichtung 240, welche aus diesen Eingangsgrößen mindestens einen geeigneten Adaptionswert a zur Anpassung bzw. Adaption des computergestützten Modells 220 berechnet. Das computergestützte Modell 220 wird dann mit diesem Adaptionswert adaptiert. Diese Adaption des Computermodells 220 erfolgt erfindungsgemäß nicht während des Durchlaufens eines Metallbandes durch den Glühofen, sondern vorzugsweise immer erst nach dem Durchlaufen eines kompletten Metallbandes. Deshalb wirkt sich die Adaption des computergestützten Modells 220 erst auf zukünftige Metallbänder aus. Die Anpassung an die Vergleichsgröße erfolgt insofern extrem langsam. Vorteilhafterweise ermöglicht die Adaption und die dafür durchgeführte Messwerterfassung eine gute Dokumentation und damit auch einen schlüssigen Nachweis über die Produktionsbedingungen in der Vergangenheit; dies ist eine wertvolle Qualitätsdokumentation für Weiterverarbeiter.

Nach erfolgter Adaption des Computermodells 220 erfolgen zukünftige Berechnungen der Soll-Temperaturverteilung T_{Soll} und / oder der Soll-Geschwindigkeit V_{Soll} des Metallbandes mit Hilfe des adaptierten computergestützten Modells. Der Glühofen 200 wird dann mit den neu berechneten Soll-Werten für die Temperaturverteilung oder die Geschwindigkeitsverteilung betrieben.

### Bezugszeichenliste

- 100: Metallband
- 200: Glühofen
- 220: computergestütztes Modell
- 230: Ofensteuerung als Stellglied
- 240: Adaptionswertberechnungseinrichtung
- E: Information über das Metallband
- ME_{Ist}: Ist-Materialeigenschaft des Metallbandes
- ME_{Soll}: Soll-Materialeigenschaft des Metallbandes
- T_{Ist}: Ist-Temperaturverteilung des Metallbandes in dem Glühofen
- T_{Soll}: Soll-Temperaturverteilung des Metallbandes in dem Glühofen
- T_{Vgl}: Vergleichstemperaturverteilung für das Metallband
- V_{Ist}: Ist-Geschwindigkeit des Metallbandes in dem Glühofen
- V_{Soll}: Soll-Geschwindigkeit des Metallbandes in dem Glühofen
- V_{Vgl}: Vergleichsgeschwindigkeit für das Metallband in dem Glühofen

- ΔT: Temperaturabweichung
- ΔV: Geschwindigkeitsabweichung

## Patentansprüche

1. Verfahren zum Betreiben eines Glühofens (200) zum Glühen eines Metallbandes, aufweisend folgende Schritte:
- Vorgeben mindestens einer gewünschten Soll-Materialeigenschaft (ME_{Soll}), wie z. B. der Streckgrenze, der Zugfestigkeit, der Bruchdehnung und / oder der Gleichmaßdehnung, die ein Punkt oder Abschnitt des Metallbandes (100) aufweisen soll nach Durchlaufen des Glühofens (200);
- Bereitstellen von mindestens einer Information (E) über das Metallband vor oder in dem Glühofen (200);
- Berechnen einer Soll- Temperaturverteilung (T_{Soll}) und/oder einer Soll-Geschwindigkeit (V_{Soll}) des Metallbandes (100) in dem Glühofen (200) mit Hilfe eines computergestützten Modells (220) in Abhängigkeit der gewünschten Soll-Materialeigenschaft (ME_{Soll}) und der Information (E) über das Metallband; und
- Einstellen der Soll-Temperaturverteilung (T_{Soll}) und/oder der Soll-Geschwindigkeit (V_{Soll}) des Metallbandes (100) in dem Glühofen (200) mit Hilfe einer Ofensteuerung (230) als Stellglied;
**gekennzeichnet durch**
Messen der Ist-Materialeigenschaft (ME_{Ist}) des Metallbandes (100) nach Durchlauf **durch** den Glühofen (200), vorzugsweise an dem Punkt oder Abschnitt des Metallbandes, für den die Soll-Materialeigenschaft vorgegeben wird;
Berechnen einer Vergleichstemperaturverteilung (T_{Vgl}) und/oder einer Vergleichsgeschwindigkeit (V_{Vgl}) des Metallbandes (100) in dem Glühofen (200) mit Hilfe des computergestützten Modells (220) in Abhängigkeit der gemessen Ist-Materialeigenschaft (ME_{Ist}) nach dem Durchlauf und der bereitgestellten Information (E) über das Metallband vor oder in dem Glühofen (200); und Anpassen der Temperaturverteilung und/oder der Geschwindigkeit des Metallbandes (100) in dem Glühofen (200) an die Vergleichstemperaturverteilung (T_{Vgl}) und/oder die Vergleichsgeschwindigkeit (V_{Vgl}) **durch** geeignetes Adaptieren des computergestützten Modells, wobei das Adaptieren des computergestützten Modells erst nach Durchlaufen von mindestens dem gesamten Metallband, optional auch mehrerer Metallbänder **durch** den Glühofen (200) erfolgt;
**dadurch** gekennzeichnet,
dass der Schritt des Adaptierens des computergestützten Modells folgende Teilschritte umfasst:
Messen einer Ist-Temperaturverteilung (Tlst) und/oder einer Ist-Geschwindigkeit (Vlst) des Metallbandes (100) in dem Glühofen (200);
Vergleichen der Ist-Temperaturverteilung (Tlst) mit der berechneten Vergleichstemperaturverteilung (TVgl) und Ermitteln einer Temperaturabweichung (ΔT); und/oder
Vergleichen der Ist-Geschwindigkeit (Vlst) des Metallbandes (100) in dem Glühofen (200) mit der Vergleichsgeschwindigkeit (VVgl) und Ermitteln einer Geschwindigkeitsabweichung (ΔV);
Berechnen mindestens eines geeigneten Adaptionswertes (a) zur Anpassung des computergestützten Modells (220) auf Basis der Temperatur-abweichung (ΔT) und/oder der Geschwindigkeitsabweichung (ΔV);
Adaptieren des computergestützten Modells (220) auf Basis des Adaptionswertes (a); und
erneutes Berechnen der Soll-Temperaturverteilung (TSoll) und / oder der Soll-Geschwindigkeit (VSoll) eines neuen Metallbandes (100) mit Hilfe des adaptierten computergestützten Modells (220).

2. Verfahren nach Anspruch 1,
**dadurch gekennzeichnet,**
**dass** das Berechnen der Soll-Temperaturverteilung und / oder der Sollgeschwindigkeit des Metallbandes erfolgt, solange sich der mindestens eine Punkt oder Abschnitt des Metallbandes, auf den sich die gewünschte Soll-Materialeigenschaft (ME_{Soll}) des Metallbandes bezieht, noch vor oder in dem Glühofen (200) befindet.

3. Verfahren nach Anspruch 1 oder 2,
**dadurch gekennzeichnet,**
**dass** das computergestützte Modell (220) bei der Berechnung der Soll-Temperaturverteilung (T_{Soll}) und/oder der Soll-Geschwindigkeit (V_{Soll}) auf eine Erfahrungsdatenbank, ein statistisches Modell oder auf hinterlegte Glühkurven zurückgreift.

4. Verfahren nach Anspruch 1,
**dadurch gekennzeichnet,**
**dass** die Ist-Materialeigenschaft des Metallbandes nach dem Durchlaufen des Metallbandes (100) durch den Glühofen direkt online oder an einer aus dem Metallband entnommenen Probe gemessen wird.

5. Verfahren nach Anspruch 1,
**gekennzeichnet durch**
Wiederholen der Schritte nach einem der vorangegangenen Ansprüche mit dem adaptierten computergestützten Modell beim Glühen eines zukünftigen Metallbandes (100).

## Claims

1. Method of operating an annealing furnace (200) for annealing a metal strip, comprising the following steps:
- predetermining at least one desired target material characteristic (ME_{Soll}), such as, for example, the yield point, the tensile strength, the elongation at fracture and/or the uniform elongation, which a point or section of the metal strip (100) is to have after transiting the annealing furnace (200);
- providing at least one item of information (E) about the metal strip before or in the annealing furnace (200);
- calculating a target temperature distribution (T_{Soll}) and/or a target speed (V_{Soll}) of the metal strip (100) in the annealing furnace (200) with the help of a computer-supported model (220) in dependence on the desired target material characteristic (ME_{Soll}) and the item of information (E) about the metal strip;
and
- setting the target temperature distribution (T_{Soll}) and/or the target speed (V_{Soll}) of the metal strip (100) in the annealing furnace (200) with the help of a furnace control (230) as setting element;
**characterised by**
measuring the actual material characteristic (ME_{Ist}) of the metal strip (100) after transit through the annealing furnace (200), preferably at the point or section of the metal strip for which the target material characteristic is predetermined;
calculating a comparative temperature distribution (T_{Vgl}) and/or a comparative speed (V_{Vgl}) of the metal strip (100) in the annealing furnace (200) with the help of the computer-supported model (220) in dependence on the measured actual material characteristic (ME_{Ist}) after the transit and the provided item of information (E) about the metal strip before or in the annealing furnace (200); and
adapting the temperature distribution and/or the speed of the metal strip (100) in the annealing furnace (200) to the comparative temperature distribution (T_{Vgl}) and/or the comparative speed (V_{Vgl}) by suitable adaptation of the computer-supported model, wherein the adaptation of the computer-supported model is carried out only after transit of at least the entire metal strip, optionally also several metal strips, through the annealing furnace (200);
**characterised in that**
the step of adaptation of the computer-supported model comprises the following substeps:
measuring an actual temperature distribution (T_{Ist}) and/or an actual speed (V_{Ist}) of the metal strip (100) in the annealing furnace (200);
comparing the actual temperature distribution (T_{Ist}) with the calculated comparative temperature distribution (T_{Vgl}) and determining a temperature difference (ΔT);
comparing the actual speed (V_{Ist}) of the metal strip (100) in the annealing furnace (200) with the comparative speed (V_{Vgl}) and determining a speed difference (ΔV);
calculating at least one suitable adaptation value (a) for adaptation of the computer-supported model (220) on the basis of the temperature difference (ΔT) and/or the speed difference (ΔV);
adapting the computer-supported model (220) on the basis of the adaptation value (a); and
recalculation of the target temperature distribution (T_{Soll}) and/or the target speed (V_{Soll}) of a new metal strip (100) with the help of the adapted computer-supported model (220).

2. Method according to claim 1,
**characterised in that**
the calculation of the target temperature distribution and/or the target speed of the metal strip is carried out as long as the at least one point or section of the metal strip to which the desired target value characteristic (ME_{Soll}) of the metal strip relates is still in front of or in the annealing furnace (200).

3. Method according to claim 1 or 2,
**characterised in that**
for calculation of the target temperature distribution (T_{Soll}) and/or the target speed (V_{Soll}) the computer-supported model (220) has resort to an empirical databank, a statistical model or filed annealing plots.

4. Method according to claim 1,
**characterised in that**
the actual material characteristic of the metal strip is measured directly on-line or at a sample, which is removed from the metal strip, after the transit of the metal strip (100) through the annealing furnace.

5. Method according to claim 1,
**characterised by**
repetition of the steps according to any one of the preceding claims with the adapted computer-supported model for the annealing of a future metal strip (100).

## Revendications

1. Procédé destine à l'exploitation d'un four de recuit (200) destiné au recuit d'une bande métallique, qui présente les étapes suivantes :
- prédéterminer au moins une propriété matérielle souhaitée (ME_{Soll}), tel que la limite d'élasticité, la résistance à la traction, l'allongement à la rupture et / ou l'allongement uniforme, qu'un point ou une section de la bande métallique (100) devra présenter après le passage dans le four de recuit (200);
- fournir au moins une information (E) concernant la bande métallique avant ou dans le four de recuit (200);
- calculer une distribution de température souhaitée (T_{Soll}) et/ou une vitesse souhaitée (V_{Soll}) de la bande métallique (100) dans le four de recuit (200) à l'aide d'un modèle assisté par ordinateur (220) en fonction de la propriété matérielle souhaitée (ME_{Soll}) et de l'information (E) concernant la bande métallique;
et
- régler la distribution de température souhaitée (T_{Soll}) et/ou la vitesse souhaitée (V_{Soll}) de la bande métallique (100) dans le four de recuit (200) à l'aide d'une commande de four (230) comme actionneur;
**caractérisé par**
la mesure de la propriété matérielle actuelle (ME_{Ist}) de la bande métallique (100) après le passage dans le four de recuit (200), de préférence au point ou à la section de la bande métallique pour lequel la propriété matérielle souhaitée est prédéterminée;
le calul d'une distribution de température de comparaison (T_{Vgl}) et/ou d'une vitesse de comparaison (V_{Vgl}) de la bande métallique (100) dans le four de recuit (200) à l'aide du modèle assisté par ordinateur (220) en fonction de la propriété matérielle actuelle mesurée (ME_{Ist}) après le passage et de l'information (E) fournie sur la bande métallique avant ou dans le four de recuit (200); et
l'ajustement de la distribution de température et/ou de la vitesse de la bande métallique (100) dans le four de recuit (200) à la distribution de température de comparaison (T_{Vgl}) et/ou à la vitesse de comparaison (V_{Vgl}) par une adaptation appropriée du modèle assisté par ordinateur, l'adaptation du modèle assisté par ordinateur ayant lieu après que la totalité de la bande métallique, voire plusieurs bandes métalliques, ait traversé le four de recuit (200);
**caractérisé en ce que**,
l'étape d'adaptation du modèle assisté par ordinateur comprend les sous-étapes suivantes :
mesure d'une distribution de température actuelle (T_{Ist}) et/ou d'une vitesse actuelle (V_{Ist}) de la bande métallique (100) dans le four de recuit (200);
comparer la distribution de température actuelle (T_{Ist}) à la distribution de température de comparaison calculée (T_{Vgl}) et déterminer un écart de température (ΔT); et/ou comparer la vitesse actuelle (V_{Ist}) de la bande métallique (100) dans le four de recuit (200) à la vitesse de comparaison (V_{Vgl}) et déterminer un écart de vitesse (ΔV);
calculer au moins une valeur d'adaptation appropriée (a) pour adapter le modèle assisté par ordinateur (220) sur la base de l'écart de température (ΔT) et/ou de l'écart de vitesse (ΔV);
adapter le modèle assisté par ordinateur (220) sur la base de la valeur d'adaptation (a); et
recalculer la distribution de température souhaitée (Tₛₒₗₗ) et/ou la vitesse souhaitée (Vₛₒₗₗ) d'une nouvelle bande métallique (100) à l'aide du modèle assisté par ordinateur adapté (220).

2. Procédé selon la revendication 1,
**caractérisé en ce que**
le calcul de la distribution de température souhaitée et/ou de la vitesse souhaitée de la bande métallique se déroule tant que le point ou la section de la bande métallique, auquel la propriété matérielle souhaitée (ME_{Soll}) de la bande métallique se réfère, se trouve encore devant ou dans le four de recuit (200).

3. Procédé selon l'une des revendications 1 ou 2,
**caractérisé en ce que**
le modèle assisté par ordinateur (220) utilise une base de données d'expérience, un modèle statistique ou des courbes de recuit prédéfinies lors du calcul de la distribution de température souhaitée (Tₛₒₗₗ) et/ou de la vitesse souhaitée (Vₛₒₗₗ).

4. Procédé selon la revendication 1,
**caractérisé en ce que**
la propriété matérielle actuelle de la bande métallique est mesurée directement en ligne après le passage de la bande métallique (100) dans le four de recuit, ou à partir d'un échantillon prélevé sur la bande métallique.

5. Procédé selon la revendication 1,
**caractérisé par**
la répétition des étapes selon l'une des revendications précédentes avec le modèle assisté par ordinateur adapté lors du recuit d'une future bande métallique (100).
